# EUROPÄISCHE PATENTSCHRIFT

(11) **EP 1 106 563 B1**
(45) Veröffentlichungstag und Bekanntmachung des Hinweises auf die Patenterteilung: **07.05.2003**
(21) Anmeldenummer: 00125547.0
(22) Anmeldetag: 22.11.2000
(51) Int. Cl.: B66C 13/06

(54) **Laufkatzen-Seilhubwerk mit Pendeldämpfung**
Trolley with rope hoisting gear having damped pendulum oscillations
Chariot avec dispositif de levage à câble avec amortissement des oscillations pendulaires

(30) Priorität: 30.11.1999 AT 201599
(43) Veröffentlichungstag der Anmeldung: 13.06.2001
(73) Patentinhaber: TMS Produktionssysteme GmbH, 4031 Linz (AT)
(72) Erfinder: Weiss, Lothar, Ing., 4050 Traun (AT)
(74) Vertreter: VA TECH Patente GmbH & Co

(56) Entgegenhaltungen:
- EP-A- 0 919 509
- DE-A- 2 502 713
- DE-A- 19 521 066
- US-A- 3 081 884

## Beschreibung

Die Erfindung betrifft eine Transport- und Positioniereinrichtung für ein Fahrzeug einer Hängebahn, wobei die Einrichtung zumindest aus einem am Fahrzeug befestigten Oberrahmen und einem in einem Abstand darunter angeordneten Unterrahmen besteht und der Unterrahmen durch band- oder seilförmige Zugmittel am Oberrahmen gehalten und mittels Hubantrieb vertikal verfahrbar ist, und wobei für zumindest einen der Abschnitte, in dem die Zugmittel vom Ober- zum Unterrahmen oder umgekehrt geführt sind, zur Stabilisierung der Lage des Unterrahmens, einen Winkel mit der Vertikalen einschließen.

Hubeinrichtungen sind aus dem Stand der Technik hinreichend bekannt. In der GB 1 301 233 A, der DD 141 817 A, der US 5,150,799 A, der US 4,949,855 A und der DE 40 05 194 A1 sind beispielsweise solche Einrichtungen für Kräne offenbart. Aus der EP 325 555 A1 und der DE 39 25 172 ist ein derartiges Lasthubsystem bekannt. Die DE 195 21 066 A1 zeigt eine derartige Anordnung für Containerhubwagen. Die EP 919 509 A1 zeigt einen Portalkran für Container gemäß dem Oberbegriff von Anspruch 1, wobei der Portalkran jedoch aufgrund seiner Ausbildung mit nur einem Fahrzeug nicht als Hängebahn angesehen werden kann. Alle diese Einrichtungen dienen hauptsächlich zum Heben von Lasten und zielen darauf ab, das Pendeln und Schwanken der zu hebenden Last durch eine schräge Anordnung der Zugmittel zu verhindern.

Hängebahnen, wie Elektrohängebahnen (kurz EHB) mit einer oder mehreren Schienen, dienen vor allem dem Transport von Lasten. Sie werden jedoch auch gleichzeitig zur Durchführung von Montagearbeiten an der an einem Fahrzeug der Hängebahn befestigten Last eingesetzt, insbesondere in Fertigungsstraßen in der Kraftfahrzeug-Industrie.

Für die verschiedenen erforderlichen Arbeitshöhen sowie für die Überquerung von Fahrstraßen muss die Last auf unterschiedliche Transporthöhen gebracht werden. Dazu werden entweder Fahrzeuge mit starrem Gehänge (=Lastaufnahmemittel) eingesetzt und die verschiedenen Höhen durch Steigungen und Gefälle im Streckenverlauf erreicht, oder es werden bei horizontalem Streckenverlauf mittels einer oder mehrerer an den Fahrzeugen angeordneten Hubeinrichtungen die Höhe der Gehänge und damit der Last verändert. Insbesondere bei größeren Lasten wird die zweite Lösung bevorzugt.

Bisherige Lösungen für solche Hubeinrichtungen besitzen beispielsweise eine Hubwinde und ein eigenes Führungssystem um die Last in horizontaler Richtung stabil zu halten.

Ein Kippen der Last wird entweder durch das Führungssystem verhindert (dieses muss dann entsprechend steif sein) oder durch Lastaufhängung an vier Eckpunkten, wobei auch dann ein Führungssystem gegen seitliches Auspendeln benötigt wird. Bevorzugt werden dafür verschiedene Arten von Scherenmechanismen oder Klapparme eingesetzt.

Nachteil solcher Mechanismen ist das Gewicht, das bei ausreichend steifer Konstruktion erforderlich ist. Dies bedingt eine höhere Leistung bei Hub- und Fahrantrieben und eine stärkere Stahlkonstruktion für den Streckenverlauf der Hängebahn.

Auch muss auf die Personensicherheit Rücksicht genommen werden, die für Arbeiten an und unter der hängenden Last erforderlich ist.

Eine Aufgabe der Erfindung ist es daher, eine ausreichend stabile, aber leichte Transportund Positionierungseinrichtung für Hängebahnen zur Verfügung zu stellen.

Die Lösung der Aufgabe ist in Anspruch 1 festgehalten.

Es kann dabei vorgesehen sein, dass alle Zugmittel für zumindest einen der Abschnitte, in dem die Zugmittel vom Ober- zum Unterrahmen oder umgekehrt geführt sind, einen Winkel mit der Vertikalen einschließen. Insbesondere kann vorgesehen sein, dass der Winkel gleich groß ist.

Neu an dieser Erfindung ist, dass durch die Verwendung von band- oder seilförmigen Zugmitteln, wie Seilen, Gurten, Ketten, Riemen oder ähnlichem, für Hängebahnen eine Transport- und Positionierungseinrichtung mit geringem Gewicht verwirklicht wird. Die schräge Führung der Zugmittel ermöglicht die horizontale Stabilisierung des Unterrahmens und der daran, beispielsweise mittels eines Gehänges, befestigten Last. Dies dient der Personensicherheit, indem das Pendeln der Last verhindert wird. Der gleiche Winkel für alle Zugmittel ist vorteilhaft, da eine gleiche Ablauflänge aller Zugmittel gegeben ist. Es können jedoch auch Zugmittelführungen mit verschiedenen Winkeln oder auch nur vertikalen Zugmittelführungen kombiniert werden, wobei die Zugmittel dann entsprechenden Hubeinrichtungen zugeordnet werden.

Eine Lösung durch schräge Führung von Tragseilen wie bei Kränen wurde bisher für Hängebahnen nicht in Betracht gezogen. Es war davon auszugehen, dass diese Ausführung für Hängebahnen zu instabil ist aufgrund der Elastizität der Tragseile und dem Ausweichen der Last bei größeren Horizontalkräften. Auch die Rückstellkraft bei Auslenkung ist lastabhängig, d.h. es ist keine stabile Lage bei geringen Lasten gegeben. Erst bei näherer Untersuchung der Gegebenheiten bei Hängebahnen zeigte sich überraschenderweise, dass trotz des begrenzten möglichen Anbindungsabstandes der Hubseile durch geeignete schräge Führung der Hubseile, in Zusammenwirken mit der beim Einsatz von Hängebahnen auftretenden begrenzten Hubhöhe und ständigem Vorhandensein von ausreichender Last eine stabile Lage des Unterrahmens erreicht werden kann. Auch eine Erhöhung der Personensicherheit im Hinblick auf einen Schutz bei einem Ausfall eines Zugmittels, die bei Kränen nicht erforderlich ist, kann durch redundante Anordnung von Zugmitteln erreicht werden.

Zur entsprechenden Dimensionierung der Einrichtung ist erfindungsgemäß vorgesehen, dass der Winkel von der auf die Zugmittel wirkenden Gewichtskraft und der maximal, insbesondere parallel zur Ebene der Schrägführung, wirkenden horizontalen Kraft bei Arbeit an der am Unterrahmen befestigten Last bestimmt ist. Dabei wird ein möglichst großer Abstand der Anbindungspunkte gewählt. Im gegenständlichen Fall der Hängebahn beträgt die Hubhöhe etwa das 2-fache vom Abstand der Anbindungspunkte der Zugmittel am Oberrahmen bzw. Unterrahmen. Daraus ergibt sich eine Mindestkraft von 5% des Eigengewichtes, die an einem Eckpunkt des Unterrahmens wirken muss, um eine horizontale Auslenkung des Unterrahmens in unterer abgesenkter Stellung zu erreichen. Aufgrund der Tatsache, dass bei dem vorgesehenen Einsatz immer der Unterrahmen und ein Lastaufnahmemittel (Gehänge) vorhanden sind, wird sich bei einem Hubgewicht von beispielsweise 1000 kg für Leerkarosse und Gehänge eine Mindestkraft von 500 N ergeben. Diese Kraft wird bei manuellen Montagevorgängen üblicherweise nicht erreicht.

Eine gute Stabilität gegenüber Horizontalkräften kann erzielt werden, wenn der schräge Abschnitt eines ersten Zugmittels in einer Ebene liegt, die einen Winkel mit jener Ebene einschließt, welche durch den jeweils schrägen Abschnitt von zwei weiteren Zugmitteln oder durch die schrägen Abschnitte eines weiteren Zugmittels gebildet wird. Dies umfasst etwa Anordnungen von Zugmitteln, wo die schrägen Abschnitte in Draufsicht gesehen in Mehreckform (Dreieck, Viereck, Fünfeck, Sechseck...), oder in Sternform - etwa entlang der Raumdiagonalen - verlaufen.

In der Ruhelage heben die durch die schräge Zugmittelführung auftretenden Horizontalkräfte einander auf. Wenn am Unterrahmen oder der Last von außen eine Horizontalkraft angreift, so kann bei nur in parallelen Ebenen angeordneten schrägen Zugmittelabschnitten der Unterrahmen parallel zu diesen Ebenen pendeln, wobei die schrägen Abschnitte gespannt bleiben und die horizontale Lage des Unterrahmens nicht mehr gesichert ist. Die Rückstellkraft in die horizontale Ruhelage wäre gering. Wird hingegen ein weiteres Zugmittel beispielsweise normal zu den beiden Zugmitteln angeordnet, so tritt eine größere Rückstellkraft auf. Die Zugmittel, die durch die auf den Unterrahmen bzw. die Last wirkende Horizontalkraft entlastet werden, erschlaffen, sodass nur jene Zugmittel gespannt bleiben, die der Horizontalkraft entgegenwirken. Ein Pendeln des Unterrahmens wird vermieden, dieser bleibt in der Ruhelage bzw. kehrt rasch in diese zurück.

Insbesondere kann vorgesehen werden, dass zu jedem Zugmittel ein zweites Zugmittel so angeordnet ist, dass die schrägen Abschnitte der Zugmittel im Wesentlichen in einer Ebene liegen und die durch die Schrägführung entstehenden Horizontalkräfte gegensinnig wirken. Die Horizontalkräfte sind gleich groß und heben einander auf.

Besonders vorteilhaft ist, wenn zu jedem Zugmittelpaar zumindest ein weiteres Zugmittelpaar vorgesehen ist, wobei die schrägen Abschnitte des weiteren Zugmittelpaars im Wesentlichen in einer Ebene liegen, die normal zur Ebene der schrägen Abschnitte des ersten Zugmittelpaars ausgerichtet ist. Beispielsweise wirken je zwei Seile paarweise in um 90 Grad versetzten Ebenen.

Um eine möglichst einfache Führung der Zugmittel zu erreichen, kann vorgesehen sein, dass die Zugmittel zwischen Ober- und Unterrahmen jeweils in einer Ebene geführt sind.

Entsprechende Ausführungen der Erfindung sind den Unteransprüchen zu entnehmen und werden in der Figurenbeschreibung näher erläutert. Die Anordnung der Umlenkungen bzw. Befestigungen am jeweils äußerst möglichen Punkt der Ober- und Unterrahmen dient der Stabilität. Die redundante Verwendung von zwei Zugmitteln pro Rechteckseite (und somit acht Zugmitteln pro Einrichtung) bringt Stabilität in der gesamten Horizontalebene und stellt sicher, dass das an der Last des Unterrahmens arbeitende Personal im Fall eines Zugmittelrisses nicht gefährdet wird, da durch das zweite bzw. die weiteren vorhandenen Zugmittel die Last noch gehalten wird.

Das Merkmal, dass der Hubantrieb zentral bezüglich des Oberrahmens angeordnet ist, hat den Vorteil, dass für jedes Zugmittel etwa die gleiche Länge vorgesehen werden kann. Überdies ist auf diese Weise der größtmögliche Abstand zur ersten Umlenkung gegeben, wodurch sich bei der Seilwanderung des Seils an der Trommel während des Ablaufs der kleinstmögliche Ablenkwinkel für das Seil ergibt.

Wird vorgesehen, dass der Hubantrieb aus mehreren unabhängigen Einheiten besteht, so wird dadurch die Ausfallsicherheit und damit auch die Personensicherheit erhöht. Dies ist vor allem dann der Fall, wenn redundant vorgesehene Zugmittel verschiedenen Einheiten zugeordnet sind.

Der Hubantrieb kann als linearer Hubantrieb ausgebildet sein. Als linearer Hubantrieb, der besonders für relativ geringe Hubhöhen verwendbar ist, ist beispielsweise eine Hubgewindespindel oder ein Hydraulikzylinder vorgesehen. Dabei wird statt einer Seiltrommel, die zur Erzielung von geringer Hubgeschwindigkeit und hohem Lastmoment mit einem dementsprechenden Getriebe verbunden werden muss, der relativ kleine lineare Hubantrieb eingesetzt, der aufgrund seiner Funktionsweise kein zusätzliches Getriebe braucht.

Um sofort entsprechende Maßnahmen treffen zu können, kann eine Einrichtung zur Überwachung von Zugmittelrissen vorgesehen werden.

Eine Einrichtung zum Längenausgleich von Fertigungstoleranzen stellt die gleiche Ablauflänge für alle Zugmittel sicher.

Ganz besonders vorteilhaft lässt sich das Fahrzeug mit einer solchen Transport-, und Positioniereinrichtung in einer Hängebahn zum Transportieren von Bauteilen zwischen und/oder in Arbeitsstationen einer Fertigungsstrasse anwenden. Dadurch, dass die Transport- und Positioniereinrichtung leichter ausgeführt werden kann, werden die Fahrzeuge natürlich ebenfalls leichter, wodurch auch die gesamte Hängebahn weniger stabil und dadurch kostengünstiger gebaut werden kann.

Die Hängebahn wird besonders günstig betrieben, wenn zwischen bzw. in Arbeitsstationen der Fertigungsstrasse gleichzeitig mehrere Fahrzeugen zum Transportieren von Bauteile vorgesehen sind. Es können somit gleichzeitig mehrere Bauteile in der Fertigungsstrasse transportiert werden. Damit können Arbeitsabläufe optimiert werden und dafür gesorgt werden, dass es zu keinen unnötigen Verzögerungen in der Fertigung kommt.

Eine weitere Steigerung der Durchlaufzeiten ergibt sich, wenn in zumindest einer Arbeitsstation der mit dem Fahrzeug transportierte Bauteil direkt auf dem Fahrzeug bearbeitet wird. Somit muss der Bauteil in der Arbeitsstation nicht in eine eigene Bearbeitungsvorrichtung gebracht werden, sondern kann direkt am Fahrzeug bearbeitet werden was die Taktzeit der Arbeitsstation bzw. der Fertigungsstraße erhöht. Eine zusätzliche Steigerung der Taktzeit kann dadurch erreicht werden, dass das Fahrzeug während der Bauteil bearbeitet wird, durch die Arbeitsstation bewegt wird, wodurch man fertigungsbedingte Stehzeiten der Fahrzeuge verhindern kann.

Wenn der auf dem Fahrzeug befindliche Bauteil zwischen den Arbeitsstationen in vollständig angehobener Position transportiert wird und in der Arbeitsstation in eine Arbeitsposition absenkt wird, vermeidet man von Haus aus mögliche Kollisionen mit Hindernissen. Wird hingegen der auf dem Fahrzeug befindliche Bauteil zwischen den Arbeitsstationen in abgesenkter Position, vorzugsweise die Arbeitsposition, transportiert und bei Bedarf angehoben, wirkt sich das günstig auf die Taktzeit aus, da in der Arbeitsstation nicht mehr abgesenkt werden muss. Beispielsweise kann man "intelligente" Fahrzeuge, ausgestattet mit Sensoren, wie beispielsweise Kameras, Infrarot oder Akustische Sensoren, zum Wahrnehmen ihrer Umwelt, vorsehen, die selbstständig Hindernissen ausweichen.

Eine weitere Verbesserung der Durchlaufzeiten kann erzielt werden, wenn die Fahrzeuge der Hängebahn in einer gehobenen Position, gegebenenfalls während der Transportbewegung, mit den zu transportierenden Bauteilen beladen werden. Die Bauteile müssen also nicht eigens vom Fahrzeug selbsttätig aufgenommen werden, sondern werden, beispielsweise von entsprechenden Robotern, auf die Fahrzeuge platziert. Außerdem können damit Vorrichtungen am Fahrzeug zum selbsttätigen Aufnehmen der Bauteile eingespart werden, was wiederum die Kosten des Fahrzeuges verringert.

Die Erfindung ist in den Figuren 1 bis 17 beispielhaft, schematisch und nicht einschränkend dargestellt.
Die Fig. 1, 2, und 3 zeigen die Seitenansicht, die Rückansicht und die Draufsicht eines EHB-Fahrzeugs mit einer Transport- und Positioniereinrichtung mit zwei Zugmittelumlenkungen pro Zugmittel.
Die Fig. 4 und 5 zeigen die den Fig. 1 und 2 entsprechenden Seilführungen.
Fig. 6 zeigt die Seilführung gemäß Fig. 4 bzw. Fig. 5 in Draufsicht.
Fig. 7 zeigt die Seitenansicht gemäß Fig. 5 bei hochgefahrenem Unterrahmen.
Fig. 8, 9 und 10 zeigen die Seitenansicht, die Rückansicht und die Draufsicht eines Fahrzeugs mit einer Transport - und Positioniereinrichtung mit drei Seilumlenkungen pro Zugmittel.
Fig. 11 zeigt die Seitenansicht gemäß Fig. 9 bei hochgefahrenem Unterrahmen.
Fig. 12 bis 15 zeigen verschiedene Seilführungen bei Ausfall eines Seils.
Fig. 16 zeigt eine Transport - und Positioniereinrichtung mit seitlich angeordnetem Hubantrieb.
Fig. 17 zeigt eine Transport - und Positioniereinrichtung mit linearem Hubantrieb.

In den Fig. 1 bis 3 ist das gesamte Fahrzeug einer Elektrohängebahn (EHB) dargestellt, welches auf einer Schiene 3 läuft und wobei üblicherweise eine gelenkige Anbindung 1 an die Laufwerke 6 vorgesehen ist, um Torsion an der Schiene 3 bei Pendeln der Last 13 (z.B. bei Kurvenfahrt) zu vermeiden. Zur Stabilisierung in den Montagelinien wird eine Pendelstütze 2 (=seitliche Führung) am Oberrahmen 4 vorgesehen. Selbstverständlich ist die Erfindung nicht auf EHB mit einer Schiene beschränkt, sondern kann auch bei EHB mit zwei Schienen verwendet werden.

Am Oberrahmen 4 sind zwei Hubantriebe 5 zum Antrieb der Seiltrommel 14 vorgesehen, die aufgrund ihrer Redundanz zur Personensicherheit beitragen. Es können jedoch auch andere Sicherheitsvorkehrungen zur Personensicherheit vorgesehen werden, wie z.B. Fliehkraftbremsen, was durch die Erfindung nicht ausgeschlossen wird. Der Unterrahmen 7 ist über acht Stück Hubseile - zwei vorne 9a, 9b, zwei hinten 10a, 10b, zwei links 11a, 11b, zwei rechts 12a, 12b - am Oberrahmen 4 gehalten. Das Gehänge (=Lastaufnahme) 8 trägt die Last 13.

In Fig. 4 ist das Schema der Seilführung zu den Fig. 1-3 dargestellt. Die Vorraussetzung für die Funktion der Erfindung ist der gleiche Abstand A zwischen Seilumlenk- und Anbindungspunkt bei allen acht Seilen. Damit ist auch gleiche Seilablauflänge gegeben. Die Anordnung ist beispielhaft, ebenso könnte eine andere Anordnung der Seiltrommel 14 (auch 2 Seiltrommeln synchron angetrieben sind möglich) verwirklicht werden.

Das Prinzip der Erfindung besteht darin, dass immer zwei Seile a, b durch gegengleichen schrägen Seilverlauf paarweise eine Stabilisierung für eine Richtung bewirken. Überdies verhindern die beidseitig um 90 Grad versetzten Seile ein Abkippen der Last. Für bestimmte Anwendungen genügen gegebenenfalls auch sechs Seile, z.B. kann in Fahrtrichtung nur ein Paar Seile mittig angeordnet werden.

Die Seilkraft FS pro Seil beträgt bei der Gewichtskraft FG (Anteil je Anbindungspunkt) und bei gegebenem Winkel α des Seilabschnitts gegenüber der Vertikalen im Gleichgewichtszustand:${\text{FG}}_{\text{unten}} \text{= FS (1 + cos α)}$ und ändert sich während des Hubes.

Im gegenständlichen Beispiel entspricht der oberen Endlage (siehe Fig. 7), wo das schräge Seilsegment annähernd horizontal liegt, näherungsweise α=90°, sodass FG = FS. In der unteren Endlage beträgt der Winkel α ca. 26°, was mit cos α = 0,9 ein Kraftverhältnis von${\text{FS}}_{\text{oben}} {\text{=FG sowie FS}}_{\text{unten}} \text{=FG/1,9}$ ergibt. Daraus folgt:${\text{FS}}_{\text{oben}} {\text{= 1,9 x FS}}_{\text{unten}}$

Bei dieser Ausführung wird die Last in der oberen Endlage anteilsmäßig (1/8 bei acht Seilen) von einem Seilsegment getragen, damit ändert sich die Geschwindigkeit im oberen Hubbereich stark, ebenso steigt die erforderliche Hubkraft stark an.

In den Fig. 8-11 ist das Schema einer Seilführung mit drei Umlenkungen pro Seil dargestellt. Der Gleichgewichtszustand in der unteren Endlage des Unterrahmens ist gegeben durch:${\text{FG}}_{\text{unten}} \text{= FS (2 + cos α)}$

Im gegenständlichen Beispiel ergibt sich mit den analogen Berechnungen und Winkelangaben für die obere (Fig. 11) und untere (Fig. 8 und 9) Endlage:${\text{FS}}_{\text{oben}} {\text{= FG/2 sowie FS}}_{\text{unten}} \text{= FG/2,9}$

Daraus folgt:${\text{FS}}_{\text{oben}} {\text{= 1,45 x FS}}_{\text{unten}}$

Bei dieser Ausführung wird die Last in der oberen Endlage anteilsmäßig (1/8 bei acht Seilen) von zwei Seilsegmenten getragen, damit ändert sich die Geschwindigkeit im oberen Hubbereich geringer, ebenso steigt die erforderliche Hubkraft nicht so stark an. Nachdem Seile, Getriebe, Antriebe, Antriebssteuerung nach der maximalen Seilkraft dimensioniert werden müssen, ist ein konstanter Geschwindigkeits- bzw. Kraftverlauf bei gleicher erforderlicher Hubarbeit günstiger. Die Ausführung nach den Fig. 8-11 ist somit in dieser Hinsicht vorteilhafter als jene nach den Fig. 1-7.

Die Auswirkung eines gerissenen Seiles auf die Personensicherheit ist in den Fig. 12-15 dargestellt. Der linke Teil jeder Abbildung zeigt eine Seiten- bzw. Vorder- oder Rückansicht einer erfindungsgemäßen Einrichtung mit einem Seilpaar pro Rechteckseite des Ober- bzw. Unterrahmens. Die rechts angrenzende Rechteckseite wurde um 90 Grad in die Zeichenebene gekippt und bildet den rechten Teil der jeweiligen Abbildung, wobei hier nur mehr ein Seil in Funktion ist. Die Bezugszeichen wurden für das dargestellte Beispiel so gesetzt, dass in der Mitte jeder Abbildung die rechte vordere Ecke der Einrichtung dargestellt ist und somit im linken Teil jeder Abbildung die rechte Seitenansicht und im rechten Teil jeder Abbildung die Vorderansicht gezeigt ist.

Reißt durch Fertigungsfehler oder äußere Gewalteinwirkung ein Seil 9b, sodass für diese Rechteckseite nur mehr ein Seil 9a verbleibt, so hat bei der Ausführung der Fig. 12, die den Fig. 1-7 entspricht, die Last die Tendenz seitlich auszuweichen, sobald der Schwerpunkt der Last außermittig, zur Ecke des fehlenden Seiles 9b hin, liegt.

Die Seilführung nach Fig. 13 hat den Vorteil, dass aufgrund der doppelten vertikalen Seilführung eine bessere Stabilisierung der Ecken als bei Fig. 12 erzielt werden kann. Zudem bewirkt der doppelte vertikale Seilstrang eine günstigere Lastveränderung über den Hub. Bei Ausfall eines Seils 9b tritt jedoch der gleiche Effekt wie bei Fig. 12 auf.

Wenn beide in einer Ecke des Unterrahmens geführte oder befestigte Seile 9b, 12a reißen, ist bei der Ausführung der Fig. 12 und 13 keinerlei Stützkraft in dieser Ecke vorhanden.

Bei der Ausführung nach Fig. 14, die den Fig. 8-11 entspricht, und nach Fig. 15 ist nach einem Seilriss eine stabilere Lage gegeben, nachdem das verbleibende Seil 9b (Fig. 14) bzw. 9a (Fig. 15) eine Stützkraft auch auf der zweiten Ecke des Unterrahmens 7 bewirkt. Die Seilführung nach Fig. 15 hat gegenüber Fig. 14 den Vorteil, dass durch die vertikale Führung eines Seils an zwei Ecken die Stabilität weiter erhöht werden kann.

Selbst wenn von den vier an einer Ecke des Unterrahmens 7 angreifenden Seilen zwei reißen, bleibt eine Mindest-Restkraft von 2 x FS x cos α bei Fig. 14 bzw. 2 x FS bei Fig. 15. Mit dieser Kraft kann eine Schwerpunktsverlagerung der Last zur Ecke hin abgefangen werden, ohne dass es zu einem Abkippen der Ecke kommt.

Die Erfindung ist bezüglich des Hubantriebskonzepts nicht auf eine zentrale Seiltrommel beschränkt.

Fig. 16 zeigt eine Seilführung 12a, 12b, bei der der Hubantrieb mit der antreibbaren Seiltrommel 14 seitlich oberhalb des Oberrahmens angebracht ist.

Fig. 17 zeigt ein Beispiel dafür, dass neben feststehenden antreibbaren Trommeln auch andere Hubantriebskonzepte zur Anwendung kommen können. Im dargestellten Fall sind beide Enden eines Seils 12a, 12b am Unterrahmen 7 befestigt, wobei die dadurch entstehende Schlaufe über eine am hier nicht dargestellten Oberrahmen befestigte verfahrbare Trommel 15 geführt und an einer weiteren Umlenkrolle 16a, 16b umgelenkt. Durch waagrechtes Verfahren der Trommel 15 wird der Unterrahmen 7 angehoben, wobei für die schrägen Seilabschnitte der Unterschied in der Lauflänge zwischen schrägem und vertikalem Seilabschnitt durch die Umlenkrollen 16a, 16b ausgeglichen wird.

Zur Seilrisserkennung kommen einerseits Wippen zum Einsatz, über die je zwei Zugmittel geführt sind und die bei Ausfall eines Zugmittels ausschlagen, wobei der Zugmittelriss über den Ausschlag detektiert wird.

Andererseits kann die Seilrisserkennung über Tellerfederpakete an der Seilanbindung erkannt werden. Bei einem Seilriss ändert sich die Kraft auf das Tellerfedernpaket und damit dessen Länge, was einen Seilriss detektierbar macht. Entweder wird dabei an jedem Seilanbindungspunkt je ein Tellerfedernpaket mit Überwachung vorgesehen oder die Seile werden von ihrem vorgesehenen Anbindungspunkt zu einem zentralen Anbindungspunkt umgelenkt, wo mit einer Überwachung mehrere Seile gleichzeitig überwacht werden, wobei auch der Riss eines Seiles detektiert wird.

Hervorgerufen durch Fertigungstoleranzen in Seil- und Trommeldurchmesser kann es zu geringen Unterschieden in der Seilablauflänge kommen. Hier bietet eine gefederte Anbindung eine günstige Möglichkeit eines Ausgleichs. Selbstverständlich können auch andere Mittel des Längenausgleichs (z.B. eine gefederte Spannrolle) zum Einsatz kommen.

Anstelle des in den obigen Ausführungsbeispielen angeführten Seiles kann auch jedes andere eingangs erwähnte Zugmittel (z.B. Gurt) Verwendung finden.

Solche Fahrzeuge werden vorteilhaft bei Transportsystemen, wie Hängebahnen, verwendet, wie in der Beschreibungseinleitung bereits beschrieben.

## Patentansprüche

1. Fahrzeug einer Hängebahn mit einer Transport- und Positioniereinrichtung, wobei die Einrichtung zumindest aus einem am Fahrzeug befestigten Oberrahmen (4) und einem in einem Abstand darunter angeordneten Unterrahmen (7) besteht und der Unterrahmen (7) durch band- oder seilförmige Zugmittel (9a, 9b, 10a, 10b, 11a, 11b, 12a, 12b) am Oberrahmen (4) gehalten und mittels Hubantrieb (5, 14, 15) vertikal verfahrbar ist, und wobei für zumindest einen der Abschnitte, in dem die Zugmittel vom Ober- zum Unterrahmen oder umgekehrt geführt sind, zur Stabilisierung der Lage des Unterrahmens (7) einen Winkel (α) mit der Vertikalen einschließen, **dadurch gekennzeichnet, dass** zur Durchführung von Arbeiten an einer am Unterrahmen (7) befestigten Last (13) der Oberrahmen (4) am Fahrzeug einer Hängebahn einer Fertigungsstraße, wobei die Hängebahn mehrere Fahrzeuge aufweist, befestigt ist.

2. Fahrzeug nach Anspruch 1, **dadurch gekennzeichnet, dass** alle Zugmittel für zumindest einen der Abschnitte, in dem die Zugmittel vom Ober- zum Unterrahmen oder umgekehrt geführt sind, einen Winkel (α) mit der Vertikalen einschließen.

3. Fahrzeug nach Anspruch 1 oder 2, **dadurch gekennzeichnet, dass** der Winkel (α) gleich groß ist.

4. Fahrzeug nach einem der Ansprüche 1 bis 3, **dadurch gekennzeichnet, dass** der Winkel (α) von der auf die Zugmittel (9a, 9b, 10a, 10b, 11a, 11b, 12a, 12b) wirkenden Gewichtskraft und der maximal wirkenden horizontalen Kraft bei Arbeit an der am Unterrahmen (7) befestigten Last (13) bestimmt ist.

5. Fahrzeug nach einem der Ansprüche 1 bis 4, **dadurch gekennzeichnet, dass** der schräge Abschnitt eines ersten Zugmittels (9a, 9b; 10a, 10b) in einer Ebene liegt, die einen Winkel mit jener Ebene einschließt, welche durch den jeweils schrägen Abschnitt von zwei weiteren Zugmitteln (11a, 11b; 12a, 12b) oder durch die schrägen Abschnitte eines weiteren Zugmittels gebildet wird.

6. Fahrzeug nach einem der Ansprüche 1 bis 5, **dadurch gekennzeichnet, dass** zu jedem Zugmittel (9a, 10a, 11a, 12a) ein zweites Zugmittel (9b, 10b, 11b, 12b) so angeordnet ist, dass die schrägen Abschnitte der Zugmittel im Wesentlichen in einer Ebene liegen und die durch die Schrägführung entstehenden Horizontalkräfte gegensinnig wirken.

7. Fahrzeug nach Anspruch 6, **dadurch gekennzeichnet, dass** zu jedem Zugmittelpaar (9a, 9b; 10a, 10b; 11a, 11b; 12a, 12b) zumindest ein weiteres Zugmittelpaar vorgesehen ist, wobei die schrägen Abschnitte des weiteren Zugmittelpaars im Wesentlichen in einer Ebene liegen, die normal zur Ebene der schrägen Abschnitte des ersten Zugmittelpaars ausgerichtet ist.

8. Fahrzeug nach einem der Ansprüche 1 bis 7, **dadurch gekennzeichnet, dass** die Zugmittel (9a, 9b, 10a, 10b, 11a, 11b, 12a, 12b) zwischen Ober- und Unterrahmen (4, 7) jeweils in einer Ebene geführt sind.

9. Fahrzeug nach Anspruch 7 oder 8, **dadurch gekennzeichnet, dass** Ober- und Unterrahmen (4, 7) im Wesentlichen rechteckig ausgeführt und gleich orientiert sind und für jede Rechteckseite des Ober- bzw. Unterrahmens (4, 7) ein Zugmittelpaar (9a, 9b; 10a, 10b; 11a, 11b; 12a, 12b) vorgesehen ist.

10. Fahrzeug nach Anspruch 8 oder 9, **dadurch gekennzeichnet, dass** jedes Zugmittel (9a, 9b, 10a, 10b, 11a, 11b, 12a, 12b) von einem am Oberrahmen (4) angeordneten Hubantrieb (5, 14, 15) in den äußeren Bereich des Oberrahmens (4) über eine erste Umlenkung, von dieser vertikal nach unten, am Unterrahmen (7) über eine zweite Umlenkung und von dieser schräg nach oben zum Oberrahmen (4) geführt und in einer Befestigung verankert ist.

11. Fahrzeug nach Anspruch 8 oder 9, **dadurch gekennzeichnet, dass** jedes Zugmittel (9a, 9b, 10a, 10b, 11a, 11b, 12a, 12b) von einem am Oberrahmen (4) angeordneten Hubantrieb (5, 14, 15) in den äußeren Bereich des Oberrahmens (4) über eine erste Umlenkung, von dieser schräg nach unten zum Unterrahmen (7), am Unterrahmen (7) über eine zweite Umlenkung, von dieser vertikal nach oben, am Oberrahmen (4) durch eine dritte Umlenkung, von dieser vertikal nach unten zum Unterrahmen (7) geführt und in einer Befestigung verankert ist.

12. Fahrzeug nach Anspruch 8 oder 9, **dadurch gekennzeichnet, dass** zur Erhöhung der Personensicherheit jedes Zugmittel (9a, 9b, 10a, 10b, 11a, 11b, 12a, 12b) von einem am Oberrahmen (4) angeordneten Hubantrieb (5, 14, 15) in den äußeren Bereich des Oberrahmens (4) über eine erste Umlenkung, von dieser vertikal nach unten, am Unterrahmen (7) über eine zweite Umlenkung, von dieser vertikal nach oben, am Oberrahmen (4) durch eine dritte Umlenkung, von dieser schräg nach unten zum Unterrahmen (7) geführt und in einer Befestigung verankert ist.

13. Fahrzeug nach Anspruch 8 oder 9, **dadurch gekennzeichnet, dass** zur Erhöhung der Personensicherheit jedes Zugmittel (9a, 9b, 10a, 10b, 11 a, 11b, 12a, 12b) von einem am Oberrahmen (4) angeordneten Hubantrieb (5, 14, 15) in den äußeren Bereich des Oberrahmens (4) über eine erste Umlenkung, von dieser vertikal nach unten, am Unterrahmen (7) über eine zweite Umlenkung, von dieser schräg nach oben am Oberrahmen (4) durch eine dritte Umlenkung, von dieser vertikal nach unten zum Unterrahmen (7) geführt und in einer Befestigung verankert ist.

14. Fahrzeug nach einem der Ansprüche 1 bis 13, **dadurch gekennzeichnet, dass** der Hubantrieb (5, 14, 15) zentral bezüglich des Oberrahmens (4) angeordnet ist.

15. Fahrzeug nach einem der Ansprüche 1 bis 14, **dadurch gekennzeichnet, dass** der Hubantrieb (5, 14, 15) aus mehreren unabhängigen Einheiten besteht.

16. Fahrzeug nach einem der Ansprüche 1 bis 15, **dadurch gekennzeichnet, dass** der Hubantrieb als linearer Hubantrieb (15) ausgebildet ist.

17. Fahrzeug nach einem der Ansprüche 1 bis 16, **dadurch gekennzeichnet, dass** eine Einrichtung zur Überwachung von Zugmittelrissen vorgesehen ist.

18. Fahrzeug nach einem der Ansprüche 1 bis 17, **dadurch gekennzeichnet, dass** eine Einrichtung zum Längenausgleich von Fertigungstoleranzen vorgesehen ist.

19. Hängebahn mit mehreren Fahrzeugen, welche zumindest teilweise mit einer Transport- und Positioniereinrichtung nach einem der Ansprüche 1 bis 18 ausgestattet ist, zum Transportieren von Bauteilen zwischen und/oder in Arbeitsstationen einer Fertigungsstrasse.

20. Hängebahn nach Anspruch 19, **dadurch gekennzeichnet, dass** in zumindest einer Arbeitsstation der mit dem Fahrzeug transportieren Bauteil auf dem Fahrzeug bearbeitbar ist.

21. Hängebahn nach Anspruch 20, **dadurch gekennzeichnet, dass** das Fahrzeug, während der Bauteil bearbeitet wird, durch die Arbeitsstation bewegbar ist.

22. Hängebahn nach Anspruch 20 oder 21, **dadurch gekennzeichnet, dass** der auf dem Fahrzeug befindliche Bauteil zwischen den Arbeitsstationen in vollständig angehobener Position transportierbar ist und in der Arbeitsstation in eine Arbeitsposition absenkbar ist.

23. Hängebahn nach Anspruch 20 oder 21, **dadurch gekennzeichnet, dass** der auf dem Fahrzeug befindliche Bauteil zwischen den Arbeitsstationen in abgesenkter Position transportierbar ist und bei Bedarf anhebbar ist.

24. Hängebahn nach einem der Ansprüche 19 bis 23, **dadurch gekennzeichnet, dass** die Fahrzeuge in einer gehobenen Position mit den zu transportierenden Bauteilen beladbar sind.

25. Verwendung eines Fahrzeugs gemäß einem der Ansprüche 1 bis 18 für eine Hängebahn einer Fertigungsstraße, wobei die Hängebahn mehrere Fahrzeuge aufweist, zur Durchführung von Arbeiten an einer am Unterrahmen (7) befestigten Last (13).

## Claims

1. Vehicle of a telpher line, with a transporting and positioning apparatus, wherein the said apparatus consists at least of an upper frame (4) fastened to the vehicle and a lower frame (7) disposed at a distance below it, and the lower frame (7) is held on the upper frame (4) by traction means (9a, 9b, 10a, 10b, 11a, 11b, 12a, 12b) in band or cable form and is capable of vertical travel by means of a lifting drive (5, 14, 15), and wherein for at least one of the sections, in which the traction means are guided from the upper frame to the lower frame or *vice versa,* for stabilising the position of the lower frame (7) form an angle (α) with the vertical, **characterised in that,** for performing work on a load (13) fastened to the lower frame (7), the upper frame (4) is fastened to the vehicle of a telpher line of a production line, the said telpher line having a number of vehicles.

2. Vehicle according to claim 1, **characterised in that** all the traction means for at least one of the sections, in which the traction means are guided from the upper to the lower frame or *vice versa,* form an angle (α) with the vertical.

3. Vehicle according to claim 1 or 2, **characterised in that** the angle (α) is of equal size.

4. Vehicle according to one of claims 1 to 3, **characterised in that** the angle (α) of the weight acting upon the traction means (9a, 9b, 10a, 10b, 11a, 11b, 12a, 12b) and of the maximum horizontal force acting in the course of work on the load (13) fastened to the lower frame (7) is predetermined.

5. Vehicle according to one of claims 1 to 4, **characterised in that** the oblique section of a first traction means (9a 9b; 10a, 10b) lies in a plane which forms an angle with that plane which is formed by the oblique section, in each case, of two further traction means (11a, 11b; 12a, 12b) or by the oblique sections of a further traction means.

6. Vehicle according to one of claims 1 to 5, **characterised in that,** for each traction means (9a, 10a, 11a, 12a), a second traction means (9b, 10b, 11b, 12b) is disposed in such a way that the oblique sections of the traction means lie substantially in one plane and the horizontal forces occurring as a result of the oblique guidance act in opposite directions.

7. Vehicle according to claim 6, **characterised in that,** for each pair of traction means (9a, 9b; 10a, 10b; 11a, 11b; 12a, 12b), there is provided at least one further pair of traction means, the oblique sections of the said further pair of traction means lying substantially in a plane which is orientated normally to the plane of the oblique sections of the first pair of traction means.

8. Vehicle according to one of claims 1 to 7, **characterised in that** the traction means (9a, 9b, 10a, 10b, 11a, 11b, 12a, 12b) between the upper and lower frames (4, 7) are guided in one plane in each case.

9. Vehicle according to claim 7 or 8, **characterised in that** the upper and lower frames (4, 7) are of substantially rectangular design and identically oriented, and a pair of traction means (9a, 9b; 10a, 10b; 11a, 11b; 12a, 12b) is provided for each side of the rectangle of the upper and lower frames (4, 7) respectively.

10. Vehicle according to claim 8 or 9, **characterised in that** each traction means (9a, 9b, 10a, 10b, 11a, 11b, 12a, 12b) is guided by a lifting drive (5, 14, 15) disposed on the upper frame (4) into the outer region of the said upper frame (4) via a first deflecting arrangement, vertically downwards from the latter, on the lower frame (7) via a second deflecting arrangement, and obliquely upwards from the latter to the upper frame (4), and is anchored in a fastening arrangement.

11. Vehicle according to claim 8 or 9, **characterised in that** each traction means (9a, 9b, 10a, 10b, 11a, 11b, 12a, 12b) is guided by a lifting drive (5, 14, 15) disposed on the upper frame (4) into the outer region of the said upper frame (4) via a first deflecting arrangement, obliquely downwards from the latter to the lower frame (7), on the said lower frame (7) via a second deflecting arrangement, vertically upwards from the latter, on the upper frame (4) by a third deflecting arrangement, and vertically downwards from the latter to the lower frame (7), and is anchored in a fastening arrangement.

12. Vehicle according to claim 8 or 9, **characterised in that,** in order to increase personal safety, each traction means (9a, 9b, 10a, 10b, 11a, 11b, 12a, 12b) is guided by a lifting drive (5, 14, 15) disposed on the upper frame (4) into the outer region of the said upper frame (4) via a first deflecting arrangement, vertically downwards from the latter, on the lower frame (7) via a second deflecting arrangement, vertically upwards from the latter, on the upper frame (4) by a third deflecting arrangement, and obliquely downwards from the latter to the lower frame (7), and is anchored in a fastening arrangement.

13. Vehicle according to claim 8 or 9, **characterised in that,** in order to increase personal safety, each traction means (9a, 9b, 10a, 10b, 11a, 11b, 12a, 12b) is guided by a lifting drive (5, 14, 15) disposed on the upper frame (4) into the outer region of the said upper frame (4) via a first deflecting arrangement, vertically downwards from the latter, on the lower frame (7) via a second deflecting arrangement, obliquely upwards from the latter, on the upper frame (4) by a third deflecting arrangement, and vertically downwards from the latter to the lower frame (7), and is anchored in a fastening arrangement.

14. Vehicle according to one of claims 1 to 13, **characterised in that** the lifting drive (5, 14, 15) is disposed centrally with respect to the upper frame (4).

15. Vehicle according to one of claims 1 to 14, **characterised in that** the lifting drive (5, 14, 15) consists of a number of independent units.

16. Vehicle according to one of claims 1 to 15, **characterised in that** the lifting drive is constructed as a linear lifting drive (15).

17. Vehicle according to one of claims 1 to 16, **characterised in that** an apparatus for monitoring tears in the traction means is provided.

18. Vehicle according to one of claims 1 to 17, **characterised in that** an apparatus for offsetting the length of production tolerances is provided.

19. Telpher line with a number of vehicles, which is equipped, at least partially, with a transporting and positioning apparatus according to one of claims 1 to 18, for transporting components between and/or in work stations of a production line.

20. Telpher line according to claim 19, **characterised in that,** in at least one work station, the component transported with the aid of the vehicle can be machined on the latter.

21. Telpher line according to claim 20, **characterised in that** the vehicle can be moved through the work station while the component is being machined.

22. Telpher line according to claim 20 or 21, **characterised in that** the component located on the vehicle can be transported between the work stations in the completely lifted position and lowered into a working position in the work station.

23. Telpher line according to claim 20 or 21, **characterised in that** the component located on the vehicle can be transported between the work stations in the lowered position and lifted when necessary.

24. Telpher line according to one of claims 19 to 23, **characterised in that** the vehicles can be loaded, in a raised position, with the components to be transported.

25. Use of a vehicle according to one of claims 1 to 18 for a telpher line of a production line, wherein the said telpher line has a number of vehicles, for performing work on a load (13) fastened to the lower frame (7).

## Revendications

1. Véhicule d'une piste d'accrochage avec un dispositif de transport et de positionnement, le dispositif étant formé au moins d'un cadre supérieur (4) fixé sur le véhicule et d'un cadre inférieur (7) disposé à distance, au-dessous, et le cadre inférieur (7) étant maintenu sur le cadre supérieur (4) à l'aide de moyens de traction (9a, 9b, 10a, 10b, 11a, 11b, 12a, 12b) en forme de ruban ou de câble et étant déplaçable verticalement à l'aide d'un entraînement de levage (5, 14, 15), et pour au moins l'un des tronçons, par le fait que les moyens de traction sont guidés du cadre supérieur au cadre inférieur ou inversement, font avec la verticale un angle (α) dans le but de stabiliser la position du cadre inférieur (7), **caractérisé en ce que**, pour exécuter des travaux sur une charge (13) fixée au cadre inférieur (7), le cadre supérieur (4) est fixé sur le véhicule d'une piste d'accrochage d'une chaîne de fabrication, la piste d'accrochage présentant plusieurs véhicules.

2. Véhicule selon la revendication 1, **caractérisé en ce que** tous les moyens de traction prévus pour au moins un des tronçons font un angle (α) avec la verticale, par le fait que les moyens de traction sont guidés du cadre supérieur au cadre inférieur ou inversement.

3. Véhicule selon la revendication 1 ou 2, **caractérisé en ce que** l'angle (α) est de valeur identique.

4. Véhicule selon l'une des revendications 1 à 3, **caractérisé en ce que** l'angle (α)est déterminé par la force de la gravité agissant sur les moyens de traction (9a, 9b, 10a, 10b, 11a, 11b, 12a, 12b) et la force horizontale à effet maximal, lors du travail sur la charge (13) fixée sur le cadre inférieur (7).

5. Véhicule selon l'une des revendications 1 à 4, **caractérisé en ce que** le tronçon oblique d'un premier moyen de traction (9a, 9b ; 10a, 10b) est situé dans un plan faisant un angle avec le plan formé par chaque fois le tronçon oblique et deux autres moyens de traction (11a, 11b; 12a, 12b) ou bien par les tronçons obliques d'un autre moyen de traction.

6. Véhicule selon l'une des revendications 1 à 5, **caractérisé en ce qu'**un deuxième moyen de traction (9b, 10b, 11b, 12b) est disposé en plus de chaque moyen de traction (9a, 10a, 11a, 12a), de manière que les tronçons obliques des moyens de traction soient pratiquement situés dans un plan et que les efforts horizontaux produits par le guidage oblique agissent en sens inverse.

7. Véhicule selon la revendication 6, **caractérisé en ce qu'**à chaque paire de moyens de traction (9a, 9b; 10a, 10b; 11a, 11b; 12a, 12b) est prévu au moins une autre paire de moyens de traction, les tronçons obliques de l'autre paire de moyens de traction étant situés pratiquement dans un plan orienté perpendiculairement par rapport au plan des tronçons obliques de la première paire de moyens de traction.

8. Véhicule selon l'une des revendications 1 à 7, **caractérise en ce que** les moyens de traction (9a, 9b, 10a, 10b, 11a, 11b, 12a, 12b) sont guidés chaque fois dans un plan entre les cadres supérieurs et inférieurs (4, 7).

9. Véhicule selon la revendication 7 ou 8, **caractérisé en ce que** les cadres supérieurs et inférieurs (4, 7) sont sensiblement rectangulaires et orientés dans le même sens, et une paire de moyens de traction (9a, 9b, 10a, 10b, 11a, 11b, 12a, 12b) est prévue pour chaque côté de rectangle du cadre supérieur et/ou inférieur (4, 7).

10. Véhicule selon la revendication 8 ou 9, **caractérisé en ce que** chaque moyen de traction ( (9a, 9b, 10a, 10b, 11a, 11b, 12a, 12b) est guidé par un entraînement de levage (5, 14, 15) disposé sur le cadre supérieur (4), dans la zone extérieure du cadre supérieur (4), sur un premier renvoi, de celui-ci verticalement vers le bas, sur le cadre inférieur (7) par un deuxième renvoi et, de celui-ci, obliquement vers le haut vers le cadre supérieur (4) et est ancré dans une fixation.

11. Véhicule selon la revendication 8 ou 9, **caractérisé en ce que** chaque moyen de traction (9a, 9b, 10a, 10b, 11a, 11b, 12a, 12b) est guidé par un entraînement de levage (5, 14, 15) disposé sur le cadre supérieur (4), dans la zone extérieure du cadre supérieur (4), sur un premier renvoi, de celui-ci obliquement vers le bas vers le cadre inférieur (7), sur le cadre inférieur (7) par un deuxième renvoi de celui-ci verticalement vers le haut sur le cadre supérieur (4) par un troisième renvoi, de celui-ci verticalement vers le bas vers le cadre inférieur (7) et est ancré dans une fixation.

12. Véhicule selon la revendication 8 ou 9, **caractérisé en ce que** pour, augmenter la sécurité pour les personnes, chaque moyen de traction (9a, 9b, 10a, 10b, 11a, 11b, 12a, 12b) est guidé par un entraînement de levage (5, 14, 15) disposé sur le cadre supérieur (4), dans la zone extérieure du cadre supérieur (4), sur un premier renvoi, de celui-ci verticalement vers le bas, sur le cadre inférieur (7) par un deuxième renvoi, de celui-ci verticalement vers le haut sur le cadre supérieur (4) par un troisième renvoi; de celui-ci obliquement vers le bas vers le cadre inférieur (7) et est ancré dans une fixation.

13. Véhicule selon la revendication 8 ou 9, **caractérisé en ce que**, pour augmenter la sécurité pour les personnes, chaque moyen de traction (9a, 9b, 10a, 10b, 11a, 11b, 12a, 12b) est guidé par un entraînement de levage (5, 14, 15) disposé sur le cadre supérieur (4), dans la zone extérieure du cadre supérieur (4), sur un premier renvoi, de celui-ci verticalement vers le bas sur le cadre inférieur (7) sur un deuxième renvoi, de celui-ci obliquement vers le haut sur le cadre supérieur (4) par un troisième renvoi, de celui-ci verticalement vers le bas vers le cadre inférieur (7) et est ancré dans une fixation.

14. Véhicule selon l'une des revendications 1 à 13, **caractérisé en ce que** l'entraînement de levage (5, 14, 15) est disposé centralement par rapport au cadre supérieur.

15. Véhicule selon l'une des revendications 1 à 14, **caractérisé en ce que** l'entraînement de levage (5, 14, 15) est formé de plusieurs unités indépendantes.

16. Véhicule selon l'une des revendications 1 à 15, **caractérisé en ce que** l'entraînement de levage (5, 14, 15) est réalisé sous la forme d'entraînement de levage (15) linéaire.

17. Véhicule selon l'une des revendications 1 à 16, **caractérisé en ce qu'**un dispositif de surveillance des fissurations des moyens de levage est prévu.

18. Véhicule selon l'une des revendications 1 à 17, **caractérisé en ce qu'**un dispositif de compensation de longueur des tolérances de fabrication est prévu.

19. Piste suspendue avec plusieurs véhicules, équipée au moins partiellement d'un dispositif de transport et de positionnement selon l'une des revendications 1 à 18, pour le transport de composants entre et/ou dans des postes de travail d'une chaîne de fabrication.

20. Piste d'accrochage selon la revendication 19, **caractérisée en ce qu'**en au moins un poste de travail, le composant transporté avec le véhicule peut être travaillé sur le véhicule.

21. Piste de levage selon la revendication 20, **caractérisée en ce que** le véhicule est déplaçable à travers le poste de travail, pendant que le composant est travaillé.

22. Piste de levage selon la revendication 20 ou 21, **caractérisée en ce que** le composant se trouvant sur le véhicule est transportable entre les postes de travail, en position complètement relevée, et abaissable dans le poste de travail, en une position de travail.

23. Piste de levage selon la revendication 20 ou 21, **caractérisée en ce que** le composant se trouvant sur le véhicule est transportable entre les postes de travail, en position abaissée et est relevable en cas de besoin.

24. Piste de levage selon l'une des revendications 19 à 23, **caractérisée en ce que** les véhicules peuvent être chargés en une position levée, avec les composants à transporter.

25. Utilisation d'un véhicule selon l'une des revendications 1 à 18 pour une piste d'accrochage d'une chaîne de fabrication, la piste de levage présentant plusieurs véhicules, pour effectuer des travaux sur une charge (13) fixée sur le cadre inférieur (7).
